# EUROPÄISCHE PATENTSCHRIFT

(11) **EP 0 441 767 B1**
(45) Veröffentlichungstag und Bekanntmachung des Hinweises auf die Patenterteilung: **11.01.1995**
(21) Anmeldenummer: 91890013.5
(22) Anmeldetag: 28.01.1991
(51) Int. Cl.: C21C 5/46

(54) **Einrichtung zur Medienversorgung an einer Blaslanze**
An arrangement for supplying media to a blowing lance
Dispositif d'alimentation des milieux à une lance de soufflage

(30) Priorität: 01.02.1990 AT 216/90; 10.01.1991 AT 42/91
(43) Veröffentlichungstag der Anmeldung: 14.08.1991
(73) Patentinhaber: VOEST-ALPINE INDUSTRIEANLAGENBAU GMBH, 4020 Linz (AT)
(72) Erfinder: Fohler, Johann, A-4040 Puchenau (AT); Smejkal, Hellmuth, A-4030 Linz (AT); Höllwarth, Ernst, A-4523 Neuzeug (AT)
(74) Vertreter: Kopecky, Helmut, Dipl.-Ing. Kopecky & Schwarz Patentanwälte

(56) Entgegenhaltungen:
- DE-B- 2 502 977
- FR-A- 2 005 108
- GB-A- 888 077
- US-A- 3 291 471
- US-A- 3 556 501

## Beschreibung

Die Erfindung betrifft eine Einrichtung zur Medienversorgung einer Blaslanze für ein metallurgisches Gefäß, insbesondere einen Stahlwerkskonverter, mit einer an einem Lanzenträger angeordneten Blaslanze, wobei ein mit Medienversorgungsleitungen verbundenes Anschlußstück des Lanzenträgers an ein Gegenanschlußstück der Blaslanze, in welches Gegenanschlußstück Medienkanäle der Blaslanze münden, anpreßbar und die Medienversorgungsleitungen an jeweils einen korrespondierenden Medienkanal der Blaslanze dichtend anschließbar sind.

Eine Einrichtung dieser Art ist aus der US-A 3 291 471 bekannt. Das Anschlußstück und das Gegenanschlußstück sind bei dieser bekannten Einrichtung als Platten ausgebildet, die aneinander gelegt und gegeneinander gepreßt werden. Die den erforderlichen Preßdruck aufbringende Einrichtung ist in der US-A 3 291 471 nicht dargestellt. Es ist jedoch intern bekannt, hiefür Schraubenbolzen (vgl. z.B. AT-B 350601) vorzusehen. Diese müssen manuell betätigt werden, was nicht nur zeitaufwendig, sondern auch, da der Lanzenträger nur schwer zugängig ist, umständlich durchzuführen ist. Zudem birgt jede manuelle Manipulation, insbesondere eine Manipulation an schwer zugänglichen Stellen, Fehlerquellen; es kann zu einer Undichtheit des Anschlusses zwischen Blaslanze und Lanzenträger kommen.

Da die Blaslanze mit Kühlwasser und Sauerstoff zu versorgen ist, ist eine Undichtheit, die zu einem Austritt dieser beiden Medien führt, gefährlich. Nachteilig ist insbesondere der Übertritt der Medien von einer Zuführleitung in die andere, da bei Übertritt von Sauerstoff in den Wasserkreislauf unerwünschte Reaktionen des Sauerstoffs mit im Kühlwasser vorhandenen Fetten eintreten können und bei Eintritt von Wasser in die Sauerstoffleitung das Wasser über die Blaslanze letztlich in den Konverter gelangt und dort zu heftigen Reaktionen führt. Weiters besteht der Wunsch, eine während des Betriebes defekt werdende Blaslanze in kürzester Zeit auszutauschen, um den Frischprozeß ordnungsgemäß beenden zu können. Dies ist mit manuell zu lösenden Schraubenbolzen jedoch nicht möglich, ein Austausch ist nur mit erheblichem Zeitverlust möglich.

Aus der US-A - 3,556,501 ist eine Einrichtung zur Medienversorgung einer Blaslanze bekannt, bei der die Blaslanze mittels eines Druckmittelzylinders gegen einen Lanzenträger derart bewegbar ist, daß die freien Enden der Medienversorgungsleitungen der Blaslanze an die korrespondierenden freien Enden von Medienversorgungsleitungen, die am Lanzenträger angeordnet sind, gepreßt werden. Sobald ein Kontakt der Enden der Medienversorgungsleitungen hergestellt ist, können diese durch Klammern, welche an den Enden der Medienversorgungsleitungen angeordneten Flansche umgreifen, aneinander fixiert werden. Zur Betätigung sämtlicher der Fixierung dienenden Klammern sind eigene Druckmittelzylinder vorgesehen.

Die Erfindung bezweckt die Vermeidung dieser Nachteile und Schwierigkeiten und stellt sich die Aufgabe, eine Einrichtung der eingangs beschriebenen Art zu schaffen, bei der ein Kuppeln der Blaslanze an den Lanzenträger einfach und rasch durchführbar ist und keine von Hand aus an der Kupplungsstelle durchzuführenden Manipulationen erforderlich sind. Weiters soll eine zuverlässige Dichtheit der Verbindung zwischen Blaslanze und Lanzenträger sichergestellt sein, welche Dichtheit auch während des Betriebes der Blaslanze - bei dem sie Vibrationen und Schwingungen ausgesetzt ist - zuverlässig aufrecht erhalten bleibt.

Diese Aufgabe wird erfindungsgemäß dadurch gelöst, daß an dem Lanzenträger eine Verschiebeeinrichtung mit einer Aufnahme für die Blaslanze zum Bewegen des Gegenanschlußstückes von einer Freigabeposition in eine Kuppelposition und umgekehrt vorgesehen ist, die mittels einer Antriebsvorrichtung bewegbar ist, welche Antriebsvorrichtung das Gegenanschlußstück gegen das Anschlußstück in Kuppelposition anpreßt und die Verschiebeeinrichtung in Kuppelposition unter Formschluß selbsthemmend fixiert.

Eine bevorzugte Ausführungsform ist dadurch gekennzeichnet, daß die Antriebsvorrichtung einen Kniehebel aufweist, der in Kuppelposition knapp über seine gestreckte Lage hinaus bewegbar ist, wobei zweckmäßig einer der beiden den Kniehebel bildenden Hebel an der Verschiebeeinrichtung und der andere Hebel an einer Stelleinrichtung angelenkt ist, und daß der nicht an der Verschiebeeinrichtung angelenkte Hebel am Lanzenträger federnd abgestützt ist.

Eine eine hohe Betriebssicherheit aufweisende Stelleinrichtung ist dadurch gekennzeichnet, daß sie als Linearantrieb ausgebildet ist und am Lanzenträger gelenkig befestigt ist, wobei vorteilhaft die Stelleinrichtung von zwei an dem Hebel des Kniehebels angelenkten Stangen gebildet ist, die etwa diametral zueinander und etwa senkrecht zum gestreckten Kniehebel angeordnet sind und mittels jeweils eines Motors betätigbar sind.

Eine besonders sichere Aufnahme und Führung der Blaslanze ist dadurch erzielbar, daß die Verschiebeeinrichtung zwei zueinander parallel im Abstand voneinander angeordnete Führungswangen aufweist, die entlang von am Lanzenträger angeordneten Führungsschienen bewegbar sind und die von jeweils einem eigenen Kniehebel betätigbar sind, wobei die beiden Kniehebel synchron antreibbar sind.

Eine Verriegelung der Blaslanze in Kuppelposition ist in einfacher Weise dadurch erzielbar, daß die Führungswangen jeweils nach oben zu offene Ausnehmungen für am Gegenanschlußstück der Blaslanze vorgesehene Halterungen aufweisen und die oberen Öffnungen der Ausnehmungen der Führungswangen in Kuppelposition von einem am Lanzenträger vorgesehenen Vorsprung überdeckt sind.

Um eine exakte Führung der Blaslanze beim Anpressen des Gegenanschlußstückes an das Anschlußstück zu erreichen und eine absolute Dichtheit auch bei schweren und mit mehreren Medienversorgungsleitungen ausgestatteten Blaslanzen zu erzielen sind vorteilhaft an dem Lanzenträger zwei höhenmäßig übereinander und im Abstand voneinander angeordnete Verschiebeeinrichtungen vorgesehen, und weist das Gegenanschlußstück zu jeder der Aufnahmen der Verschiebeeinrichtungen korrespondierende Halterungen auf.

Gemäß einer bevorzugten Ausführungsform sind die den in einer Höhenlage befindlichen Verschiebeeinrichtungen zugeordneten Halterungen in den zugeordneten Aufnahmen über vertikale und horizontale Kräfte aufnehmende Stützflächen und die den weiteren Verschiebeeinrichtungen zugeordneten Halterungen lediglich über horizontale Kräfte aufnehmende Stützflächen abgestützt.

Eine besonders einfache nur wenige bewegliche Teile aufweisende Konstruktion, bei der die Antriebsvorrichtung einen Kniehebel aufweist, der in Kuppelposition knapp über seine gestreckte Lage hinaus bewegbar ist wobei einer der beiden den Kniehebel bildenden Hebel an der Verschiebeeinrichtung und der andere Hebel am Anschlußstück angelenkt ist, ist dadurch gekennzeichnet, daß einer der Hebel jeder der Verschiebeeinrichtungen aus zwei gegeneinander verschiebbaren, sich in Richtung der Achse des Hebels erstreckenden Teilen gebildet ist, wobei die beiden Teile mittels einer Federeinrichtung in eine Position, in der der Hebel seine größte Länge aufweist, gedrückt sind.

Die Erfindung ist nachfolgend anhand eines in der Zeichnung dargestellten Ausführungsbeispieles näher erläutert, wobei die Fig. 1 und 2 die Einrichtung im teilweise geschnittenen Schrägriß mit abgekuppelter Blaslanze bzw. mit einer Blaslanze in Kuppelposition zeigen.

Fig. 3 stellt einen gemäß der Linie III-III der Fig. 2 geführten Schnitt und Fig. 4 einen gemäß der Linie IV-IV der Fig. 3 geführten Schnitt dar.

Eine weitere Ausführungsform der erfindungsgemäßen Einrichtung ist in den Fig. 5 und 6 dargestellt, wobei Fig. 5 einen Längsschnitt durch die Einrichtung, und Fig. 6 eine Ansicht auf die Einrichtung von oben zeigt.

Wie aus Fig. 1 ersichtlich, ist eine Blaslanze 1 mittels eines Lastaufnahmemittels, wie eines Kranes, zu einem Lanzenträger 2 bringbar. Der Lanzenträger 2 kann als Wagen ausgebildet sein und ein vertikales und horizontales Verbringen der Blaslanze 1 gestatten, um die Blaslanze 1 von einer Warteposition oberhalb eines Konverters in Blasposition zu bringen.

Die Blaslanze 1 weist an ihrem oberen Ende einen Lanzenkopf 3 auf, der mit einer zur Längsachse 4 der Blaslanze 1 parallel ausgerichteten Platte 5 versehen ist. In diese Platte 5 münden Medienkanäle 6,7,8, wie z.B. ein Sauerstoffkanal 6 und Kühlwasserzu- und -ableitungskanäle 7,8. Der Lanzenkopf 3 ist mit einem Bügel 9 versehen, der an das Lastaufnahmemittel (beim dargestellten Ausführungsbeispiel ein Kranhaken 10) einhängbar ist. Weiters sind an dem Lanzenkopf 3 sich senkrecht zur Längsachse 4 der Blaslanze 1 erstreckende und parallel zur Platte 5 gerichtete Halterungen 11, die als Rundbolzen ausgebildet sind, vorgesehen.

Der Lanzenträger 2 wird von einem im wesentlichen U-förmig gestalteten Gehäuse 14 gebildet, wobei zwischen den zueinander parallelen Seiten 15 des Gehäuses 14 ein plattenförmiges parallel zur Rückwand 16 des Gehäuses 14 angeordnetes Anschlußstück 17 starr eingesetzt ist, an welches die Platte 5 des Lanzenkopfes 3, die das Gegenanschlußstück darstellt, anlegbar und anpreßbar ist, wie dies später noch beschrieben wird. In das Anschlußstück 17 münden Medienversorgungsleitungen 18,19,20, die so angeordnet sind, daß ihre Mündungen 18',19',20' zu den Mündungen der Medienkanäle 6, 7, 8 in der Platte des Lanzenkopfes fluchten, wenn die Blaslanze 1 in Kuppelposition, die in Fig. 2 dargestellt ist, gebracht ist.

In das Anschlußstück 17 des Gehäuses 14 sind die Mündungen 18', 19', 20' der Medienversorgungsleitungen 18, 19, 20 umgebende Ringnuten 12 eingearbeitet, in die Dichtungen 13 eingesetzt sind. Um bei Undichtheit dieser Dichtungen 13 zu gewährleisten, daß es zu keinem Kontakt der Medien untereinander bzw. zu einem Überströmen eines Mediums von einem Kanal in den anderen kommt, sind weiters nicht näher dargestellte Entlastungskanäle in die Platte eingearbeitet.

Zum Bewegen des Lanzenkopfes 3 gegen das Anschlußstück 17 dient eine Verschiebeeinrichtung 21, die von zwei an den zueinander parallelen Seiten 15 des Gehäuses 14 angeordneten und über Führungsschienen 22 abgestützten Führungswangen gebildet ist. Diese Führungswangen 21 weisen U-förmige als nach oben zu offene Ausnehmungen ausgebildete Aufnahmen 23 auf, in die die am Lanzenkopf 3 vorgesehenen Halterungen 11 einsetzbar sind. Die Führungsschienen 22 der Führungswangen 21 erstrecken sich rechtwinkelig zu dem plattenförmigen Anschlußstück 17, wodurch die Blaslanze 1 genau senkrecht hierzu und zur Platte 5 des Lanzenkopfes 3 von einer Freigabeposition (Fig. 1) in eine Kuppelposition (Fig. 2) und retour bewegbar ist.

An den zueinander parallelen Seiten 15 des Gehäuses 14 sind die Führungswangen 21 teilweise übergreifende Vorsprünge 24 vorgesehen, die bewirken, daß die nach oben offenen U-förmigen Ausnehmungen 23 der Führungswangen 21 lediglich in der Freigabeposition (Fig. 1) der Führungswangen 21 von oben zugänglich sind, in Kuppelposition (Fig. 2) hingegen von diesen Vorsprüngen 24 überdeckt sind. Hierdurch wird sichergestellt, daß die Halterungen 11 des Lanzenkopfes 3 in den Ausnehmungen 24 der Führungswangen 21 in Kuppelposition fixiert sind.

Zum Bewegen der Führungswangen 21 von der Kuppelposition in die Freigabeposition bzw. umgekehrt, dient eine zwei Kniehebel 25 umfassende Antriebsvorrichtung, die wie folgt ausgebildet ist:

An jeder der beiden Führungswangen 21 ist je ein Hebel 26 je eines Kniehebels 25 mit einem Ende angelenkt. Mit seinem anderen Ende ist jeder der Hebel 26 an jeweils einem weiteren Hebel 27, der beim dargestellten Ausführungsbeispiel als Kreisscheibe ausgebildet ist, angelenkt.

Die beiden Kreisscheiben 27 der beiden Kniehebel 25 sind zueinander fluchtend ausgerichtet und über eine zentral angeordnete Achse 28 an einem Lagerbock 29 drehbar gelagert. Dieser Lagerbock ist an der Rückwand 16 des Gehäuses 14 über Federelemente 30 befestigt, sodaß er mit einem Stützflansch 31 an die Rückwand 16 des Gehäuses 14 angepreßt ist, von dieser jedoch auch geringfügig entgegen der Federkraft der Federelemente 30 abgehoben werden kann. Die Federelemente 30 weisen Schrauben- oder Tellerfedern 32 auf, die jeweils an einem den Stützflansch 31 des Lagerbocks 29 durchsetzenden und an der Rückwand 16 befestigten Bolzen 33 aufgeschoben sind und sich einerseits an dem Stützflansch 31 und andererseits an einer am freien Ende des Bolzens 33 befestigten Halterung 34 abstützen. Die Federelemente 30 stehen unter Vorspannung, sodaß der Lagerbock 29 mit einer vorbestimmten Vorspannkraft gegen die Rückwand 16 des Gehäuses 14 gepreßt ist.

Die Bewegung der beiden Kniehebel 25 erfolgt synchron über eine an den Kreisscheiben 27 angelenkte Stelleinrichtung 35, die als Linearantrieb ausgebildet ist. Die Stelleinrichtung 35 weist an den Kreisscheiben 27 angelenkte Stangen 36 auf, die etwa senkrecht zu den gestreckten Kniehebeln 25 und parallel zur Achse 4 der Blaslanze 1 angeordnet und diametral zueinander ausgerichtet sind. Jeweils zwei in die selbe Richtung weisende Stangen 36 sind mit einem Querträger 37 verbunden, der an einer linear verschiebbaren Stange 38 montiert ist. Die Verschiebung wird jeweils von einem Motor 39 bewerkstelligt, der über ein Getriebe 40 eine Längsverschiebung dieser Stange 38 beispielsweise über eine Spindelmutter bewirkt. Jede der Antriebseinheiten 38,39,40 ist an am Gehäuse 14 starr montierten und vom Gehäuse 14 nach oben und unten ragenden Halterungen 41 gelenkig befestigt, sodaß die Stangen 36,38 beim Verstellen der Kreisbewegung des die Stangen 36 mit der Kreisscheibe 27 verbindenden Gelenkes ohne Behinderung folgen können.

Die Dimensionen der Hebel 26, 27 und des Lagerbocks 29 sind so bemessen, daß der Lagerbock 29 in der Freigabeposition der Verschiebeeinrichtung 21 mit seinem Stützflansch 31 an der Rückwand 16 des Gehäuses 14 aufliegt, in der Kuppelposition jedoch, in der die Kniehebel 25 knapp über ihre gestreckte Lage hinaus bewegt sind, in geringfügigem Abstand 42 von der Rückwand 16 des Gehäuses 14 liegt. Hiedurch ist sichergestellt, daß das Anschluß- und Gegenanschlußstück 5 und 17 gegeneinander gepreßt sind, wobei zur Aufrechterhaltung der Kuppelposition keinerlei Kräfte von der die Verschiebeeinrichtung 21 betätigenden Stelleinrichtung 35 erforderlich sind, d.h. mit anderen Worten, daß die Kuppelposition auch bei Ausfall der Energieversorgung der Motoren 39 aufrecht erhalten werden kann. Um in diesem Fall jedoch ein Entfernen der Blaslanze 1 zu ermöglichen, ist eine Notlüftung vorgesehen, die z.B. als manuelle Betätigungsmöglichkeit der Stelleinrichtung 35 ausgebildet sein kann.

Gemäß der in den Fig. 5 und 6 dargestellten Ausführungsform sind an dem Lanzenkopf 3 sich senkrecht zur Längsachse 4 der Blaslanze 1 erstreckende und parallel zur Platte 5 gerichtete sowie im vertikalen Abstand A übereinander angeordnete Halterungen 11 mit rechteckigem Querschnitt vorgesehen, die sich paarweise zu beiden Seiten des Lanzenkopfes 3 erstrecken.

Zum Bewegen des Lanzenkopfes 3 gegen das Anschlußstück 17 dienen zwei im Gehäuse 14 höhenmäßig übereinander und im Abstand A voneinander angeordnete Verschiebeeinrichtungen 21, die jeweils von zwei an den zueinander parallelen Seiten 15 des Gehäuses 14 angeordneten und über Führungsschienen 22 abgestützten Führungswangen 21 gebildet sind. Diese Führungswangen 21 weisen U-förmige nach oben zu offene Aufnahmen 23 auf, in die die am Lanzenkopf 3 vorgesehenen Halterungen 11 einsetzbar sind.

Die Aufnahmen 23 der in einer Höhenlage angeordneten Führungswangen 21 weisen sowohl vertikale und horizontale Kräfte aufnehmende Stützflächen 43, 44 auf, wogegen die Aufnahmen 23 der in der anderen Höhenlage angeordneten Führungswangen 21 lediglich horizontale Kräfte aufnehmende Stützflächen 44 aufweisen.

Zum Bewegen der Führungswangen 21 von der Kuppelposition in die Freigabeposition bzw. umgekehrt, dient eine Kniehebel 25 umfassende Antriebsvorrichtung, die wie folgt ausgebildet ist:

An jeder der Führungswangen 21 ist jeweils ein Hebel 45 je eines Kniehebels 25 mit einem Ende angelenkt. Mit seinem anderen Ende ist jeder der Hebel 45 an jeweils einem weiteren Hebel 46 angelenkt, der jeweils an dem plattenförmigen Anschlußstück 17 gelenkig abgestützt ist. Die Kniegelenke der in jeweils einer Höhenlage angeordneten Kniehebel 25 sind durch eine Achse 47 miteinander verbunden.

Die Bewegung der beiden Kniehebel 25 der in einer Höhenlage angeordneten Führungswangen 21 erfolgt synchron über eine an der gemeinsamen Achse 47 der Kniehebel 25 angelenkte Stelleinrichtung 48, die als Linearantrieb ausgebildet ist.

Die Hebel 45 sind jeweils aus zwei zueinander fluchtenden Teilen 45', 45'' gebildet, die gegeneinander verschiebbar sind, so daß die Hebel 45 unterschiedliche Längen einnehmen können. Eine zwischen den Teilen 45' und 45'' vorgesehene Federeinrichtung 49, wie z. B. ein Tellerfederpaket drückt die beiden Teile 45' und 45'' in eine Position, in der die Länge des Hebels 45 am größten ist.

Die Dimensionen der Hebel 45, 46 sind so bemessen, daß in der Kuppelposition, in der das Gegenanschlußstück, d.h. die Platte 5, am Anschlußstück 17 anliegt und die Kniehebel 25 knapp über ihre gestreckte Lage hinaus bewegt sind, der Hebel 45 in seiner Länge verkürzt ist. Hiedurch ist sichergestellt, daß das Anschluß- und Gegenanschlußstück 5 und 17 infolge der Federeinrichtungen 39 gegeneinander gepreßt sind, wobei zur Aufrechterhaltung der Kuppelposition keinerlei Kräfte von der die Verschiebeeinrichtung 21 betätigenden Stelleinrichtung 48 erforderlich sind, d.h. mit anderen Worten, daß die Kuppelposition auch bei Ausfall der Energieversorgung der Stelleinrichtung 48 aufrecht erhalten werden kann.

## Patentansprüche

1. Einrichtung zur Medienversorgung einer Blaslanze (1) für ein metallurgisches Gefäß, insbesondere einen Stahlwerkskonverter, mit einer an einem Lanzenträger (2) angeordneten Blaslanze (1), wobei ein mit Medienversorgungsleitungen (18,19,20) verbundenes Anschlußstück (17) des Lanzenträgers (2) an einGegenanschlußstück (5) der Blaslanze (1), in welches Gegenanschlußstück (5) Medienkanäle (6, 7, 8) der Blaslanze münden, anpreßbar und die Medienversorgungsleitungen (18,19,20) an jeweils einen korrespondierenden Medienkanal (6,7,8) der Blaslanze (1) dichtend anschließbar sind, dadurch gekennzeichnet, daß an dem Lanzenträger (2) eine Verschiebeeinrichtung (21) mit einer Aufnahme (23) für die Blaslanze (1) zum Bewegen des Gegenanschlußstückes (5) von einer Freigabeposition (Fig. 1) in eine Kuppelposition (Fig. 2) und umgekehrt vorgesehen ist, die mittels einer Antriebsvorrichtung (25) bewegbar ist, welche Antriebsvorrichtung (25) das Gegenanschlußstück (5) gegen das Anschlußstück (17) in Kuppelposition (Fig. 2) anpreßt und die Verschiebeeinrichtung (21) in Kuppelposition unter Formschluß selbsthemmend fixiert.

2. Einrichtung nach Anspruch 1, dadurch gekennzeichnet, daß die Antriebsvorrichtung (25) einen Kniehebel (25,26,27) aufweist, der in Kuppelposition (Fig. 2) knapp über seine gestreckte Lage hinaus bewegbar ist.

3. Einrichtung nach Anspruch 2, dadurch gekennzeichnet, daß einer der beiden den Kniehebel (25) bildenden Hebel (26) an der Verschiebeeinrichtung (21) und der andere Hebel (27) an einer Stelleinrichtung (35) angelenkt ist, und daß der nicht an der Verschiebeeinrichtung (21) angelenkte Hebel (27) am Lanzenträger (2) federnd abgestützt ist.

4. Einrichtung nach Anspruch 3, dadurch gekennzeichnet, daß die Stelleinrichtung (35) als Linearantrieb (38,39,40) ausgebildet ist und am Lanzenträger (2) gelenkig befestigt ist.

5. Einrichtung nach Anspruch 4, dadurch gekennzeichnet, daß die Stelleinrichtung (35) von zwei an dem Hebel (27) des Kniehebels (25) angelenkten Stangen (36) gebildet ist, die etwa diametral zueinander und etwa senkrecht zum gestreckten Kniehebel (25) angeordnet sind und mittels jeweils eines Motors (39) betätigbar sind.

6. Einrichtung nach einem oder mehreren der Ansprüche 1 bis 5, dadurch gekennzeichnet, daß die Verschiebeeinrichtung (21) zwei zueinander parallele, im Abstand voneinander angeordnete Führungswangen aufweist, die entlang von am Lanzenträger (2) angeordneten Führungsschienen (22) bewegbar sind und die von jeweils einem eigenen Kniehebel (25) betätigbar sind, wobei die beiden Kniehebel (25) synchron antreibbar sind.

7. Einrichtung nach Anspruch 6, dadurch gekennzeichnet, daß die Führungswangen (21) jeweils nach oben zu offene Aufnahmen (23) für am Gegenanschlußstück (5) der Blaslanze (1) vorgesehene Halterungen (11) aufweisen und die oberen Öffnungen der Aufnahmen (23) der Führungswangen (21) in Kuppelposition (Fig. 2) von einem am Lanzenträger (2) vorgesehenen Vorsprung (24) überdeckt sind.

8. Einrichtung nach einem oder mehreren der Ansprüche 1 bis 7, dadurch gekennzeichnet, daß an dem Lanzenträger (2) zwei höhenmäßig übereinander und im Abstand (A) voneinander angeordnete Verschiebeeinrichtungen (21) vorgesehen sind, und das Gegenanschlußstück (5) zu jeder der Aufnahmen (23) der Verschiebeeinrichtungen (21) korrespondierende Halterungen (11) aufweist (Fig. 5,6).

9. Einrichtung nach Anspruch 8, dadurch gekennzeichnet, daß die den in einer Höhenlage befindlichen Verschiebeeinrichtungen (21) zugeordneten Halterungen (11) in den zugeordneten Aufnahmen (23) über vertikale und horizontale Kräfte aufnehmende Stützflächen (43, 44) und die den weiteren Verschiebeeinrichtungen (21) zugeordneten Halterungen (11) lediglich über horizontale Kräfte aufnehmende Stützflächen (44) abgestützt sind (Fig. 5,6).

10. Einrichtung nach einem oder mehreren der Ansprüche 2 bis 9, dadurch gekennzeichnet, daß einer der beiden den Kniehebel (25) bildenden Hebel (45) an der Verschiebeeinrichtung (21) und der andere Hebel (46) am Anschlußstück (17) angelenkt ist und daß einer der Hebel jeder der Verschiebeeinrichtungen (21) aus zwei gegeneinander verschiebbaren, sich in Richtung der Achse des Hebels (45) erstreckenden Teilen (45', 45'') gebildet ist, wobei die beiden Teile (45', 45'') mittels einer Federeinrichtung (49) in eine Position, in der der Hebel (45) seine größte Länge aufweist, gedrückt sind (Fig. 5,6).

## Claims

1. An arrangement for supplying media to a blowing lance (1) for a metallurgical vessel, in particular a steelworks converter, including a blowing lance (1) arranged on a lance carrier (2), wherein a connection piece (17) of the lance carrier (2) connected with media supply ducts (18, 19, 20) is pressable at a counter connection piece (5) of the blowing lance (1), into which counter connection piece (5) media channels (6, 7, 8) of the blowing lance enter, and wherein the media supply ducts (18, 19, 20) are sealingly connectable to one corresponding medium channel (6, 7, 8) each of the blowing lance (1), characterized in that a displacement means (21) including a seat (23) for the blowing lance (1) is provided on the lance carrier (2) for moving the counter connection piece (5) from a released position (Fig. 1) into a coupled position (Fig. 2) and back, which displacement means is movable by a driving means (25), which driving means (25) presses the counter connection piece (5) against the connection piece (17) in the coupled position (Fig. 2), selflockingly and positively fixing the displacement means (21) in the coupled position.

2. An arrangement according to claim 1, characterized in that the driving means (25) comprises a toggle lever (25, 26, 27), which is movable slightly beyond its extended position in the coupled position (Fig. 2).

3. An arrangement according to claim 2, characterized in that one of the two levers (26) constituting the toggle lever (25) is hinged to the displacement means (21) and the other lever (27) is hinged to an actuation means (35), and in that the lever (27) that is not hinged to the displacement means (21) is resiliently supported on the lance carrier (2).

4. An arrangement according to claim 3, characterized in that the actuation means (35) is designed as a linear drive (38, 39, 40) and is articulately fastened to the lance carrier (2).

5. An arrangement according to claim 4, characterized in that the actuation means (35) is formed by two rods (36) hinged to a lever (27) of the toggle lever (25) and arranged approximately diametrical relative to each other and approximately perpendicular to the extended toggle lever (25), each of the rods being operable by a motor (39).

6. An arrangement according to one or several of claims 1 to 5, characterized in that the displacement means (21) comprises two parallel guiding cheeks arranged at a distance from each other and movable along guide rails (22) arranged on the lance carrier (2), each being operable by its own toggle lever (25), the two toggle levers (25) being drivable synchronously.

7. An arrangement according to claim 6, characterized in that each of the guiding cheeks (21) is provided with an upwardly open seat (23) for retaining means (11) provided on the counter connection piece (5) of the blowing lance (1), the upper openings of the seats (23) of the guiding cheeks (21), in the coupled position (Fig. 2), being covered by a projection (24) provided on the lance carrier (2).

8. An arrangement according to one or several of claims 1 to 7, characterized in that two displacement means (21) are provided on the lance carrier (2), arranged one above the other and at a distance (A) from each other, and that the counter connection piece (5) comprises retaining means (11) corresponding to each of the seats (23) of the displacement means (21) (Figs. 5, 6).

9. An arrangement according to claim 8, characterized in that the retaining means (11) allocated to the displacement means (21) located on one height level, in the pertaining seats (23), are supported via supporting surfaces (43, 44) absorbing vertical and horizontal forces and the retaining means (11) allocated to the other displacement means (21) merely are supported via supporting surfaces (44) absorbing horizontal forces (Figs. 5, 6).

10. An arrangement according to one or several of claims 2 to 9, characterized in that one of the levers (45) constituting the toggle lever (25) is hinged to the displacement means (21) and the other lever (46) is hinged to the connection piece (17), and in that one of the levers of each of the displacement means (21) is composed of two relatively movable parts (45', 45'') extending in the axial direction of the lever (45), said two parts (45', 45'') being urged by a spring means (49) into a position in which the lever (45) has its greatest length (Figs. 5, 6).

## Revendications

1. Dispositif pour l'approvisionnement en produits d'une lance de soufflage (1) destiné à un four métallurgique, en particulier à un convertisseur d'aciérie, avec une lance de soufflage (1) placée dans un support de lance (2), ainsi qu'une pièce de liaison (17) du support de lance (2) reliée de manière comprimée aux canalisations (18,19,20) d'approvisionnement en produits par une contre-pièce de liaison (5), dans laquelle débouchent des conduits de produits (6,7,8) de la lance de soufflage, les canalisations d'approvisionnement en produits (18,19,20) étant raccordées de manière étanche respectivement aux conduits de produits correspondants (6,7,8) de la lance de soufflage (1) caractérisé en ce qu'un dispositif de déplacement (21) possédant un palier (23) pour la lance de soufflage (1) est prévu au niveau du support de lance (2) pour déplacer la contre-pièce de liaison (5) d'une position de déverrouillage (figure 1) vers une position de verrouillage (figure 2) et réciproquement, et en ce qu'il est déplacé au moyen d'un mécanisme d'entraînement (25), ce mécanisme d'entraînement (25) comprime la contre-pièce de liaison (5) contre la pièce de liaison (17) en position de verrouillage (figure 2) et fixe le dispositif de déplacement automatiquement en position de verrouillage pendant la fermeture du moule.

2. Dispositif selon la revendication 1 caractérisé en ce que le mécanisme d'entraînement (25) comprend un levier à genouillère (25,26,27) qui peut être déplacé jusqu'à sa position tendue en position de verrouillage (figure 2).

3. Dispositif selon la revendication 2 caractérisé en ce que un des deux leviers (26) formant le levier à genouillère (25) est articulé au dispositif de déplacement (21) et l'autre levier (27) est articulé à un mécanisme de positionnement (35) et que le levier (27) non articulé au dispositif de déplacement (21) vient en palier élastique sur le support de lance (2).

4. Dispositif selon la revendication 3 caractérisé en ce que le mécanisme de positionnement (35) est constitué d'un moteur linéaire (38,39,40) et est relié de manière articulée au support de lance (2).

5. Dispositif selon la revendication 4 caractérisé en ce que le dispositif de positionnement (35) est constitué de deux barres (36) articulées au levier (27) du levier à genouillère (25), qui sont placées à peu près symétriquement l'une par rapport à l'autre et à peu près perpendiculairement au levier à genouillère tendu (25) et qui peuvent être manoeuvrées par un moteur (39).

6. Dispositif selon l'une des revendications 1 à 5 caractérisé en ce que le dispositif de déplacement (21) comporte deux flasques de guidage placés à distance l'un de l'autre et parallèles l'un par rapport à l'autre, qui sont mobiles le long de rails de guidage (22) placés sur le support de lance (2) et qui peuvent être manoeuvrés respectivement par un levier à genouillère (25) particulier de sorte que les deux leviers à genouillère (25) soient entraînés en synchronisme.

7. Dispositif selon la revendication 6 caractérisé en ce que les flasques de guidage (21) comportent respectivement du côté des paliers ouverts (23) des axes (11), prévus pour, sur la contre-pièce (5) de la lance de soufflage (1) et en ce que les ouvertures supérieures des paliers (23) des flasques de guidage (21) sont, en position de verrouillage (figure 2), couvertes par une pièce coulissante (24) prévue sur le support de lance (2).

8. Dispositif selon l'une des revendications 1 à 7 caractérisé en ce que, sur le support de lance (2), sont prévus deux dispositifs de déplacement (21) placés l'un au-dessus de l'autre et à la distance (A) l'un par rapport à l'autre et en ce que la contre-pièce (5) présente pour chacun des paliers (23) des dispositifs de déplacements (21) des axes (11) correspondants (figures 5, 6).

9. Dispositif selon la revendication 8 caractérisé en ce que les axes (11) adjoints aux dispositifs de déplacement (21) situés en position haute viennent en contact au fond des paliers (23) prévus selon des surfaces d'appui (43, 44) recevant des forces verticales et horizontales et en ce que les axes (11) adjoints aux autres dispositifs de déplacement (21) sont uniquement appuyés selon des surfaces d'appui (44) recevant des forces horizontales.

10. Dispositif selon une ou plusieurs revendications 2 à 9 caractérisé en ce qu'un des deux leviers (45) formant le levier à genouillère (25) est articulé par rapport au dispositif de déplacement (21) et l'autre levier (46) est articulé par rapport à la pièce de liaison (17) et en ce qu'un des leviers de chacun des dispositifs de déplacement (21) est formé de deux parties (45', 45'') situées dans l'axe du levier (45) et pouvant se déplacer selon cet axe l'une par rapport à l'autre suite à quoi les deux parties (45' 45'') sont comprimées au moyen d'un dispositif à ressort (49) dans une position selon laquelle le levier (45) présente sa plus grande longueur (figures 5, 6).
